# EUROPÄISCHE PATENTSCHRIFT

(11) **EP 3 629 876 B1**
(45) Veröffentlichungstag und Bekanntmachung des Hinweises auf die Patenterteilung: **07.04.2021**
(21) Anmeldenummer: 18723516.3
(22) Anmeldetag: 09.05.2018
(51) Int. Cl.: A47L 15/42

(54) **HAUSHALTSGESCHIRRSPÜLMASCHINE**
DOMESTIC DISHWASHER
LAVE-VAISSELLE MÉNAGER

(30) Priorität: 31.05.2017 DE 102017209244
(43) Veröffentlichungstag der Anmeldung: 08.04.2020
(73) Patentinhaber: BSH Hausgeräte GmbH, 81739 München (DE)
(72) Erfinder: BECKER, Martin, 89437 Haunsheim (DE); SCHABERT, Johann, 89438 Holzheim (DE); NÄSSLER, Norbert, 88326 Aulendorf (DE)
(86) Internationale Anmeldenummer: PCT/EP2018/062044
(87) Internationale Veröffentlichungsnummer: WO 2018/219616

(56) Entgegenhaltungen:
- EP-A1- 2 094 895
- EP-A2- 1 138 248
- EP-A2- 2 430 965
- DE-A1-102007 017 280
- DE-A1-102010 038 477
- US-A1- 2013 068 266

## Beschreibung

Die vorliegende Erfindung betrifft eine Haushaltsgeschirrspülmaschine.

Eine Geschirrspülmaschine weist zumeist einen Spülbehälter und einen Basisträger auf, welcher den Spülbehälter trägt. Der Spülbehälter ist üblicherweise aus mehreren Blechabschnitten gebildet. Beispielsweise umfasst der Spülbehälter einen Boden und eine Rückwand, welche beispielsweise mit Hilfe von Verbindungsflanschen miteinander verbunden sind.

Die Druckschrift EP 2 094 895 A1 offenbart ein wasserführendes Haushaltsgerät, insbesondere eine Geschirrspülmaschine, mit einem Behandlungsbehälter, welcher aus zumindest zwei Bauteilen aus unterschiedlichen Materialien zusammengesetzt ist, bei dem jedes der Bauteile einen Randabschnitt aufweist, über welchen eine mechanische Verbindung der zwei Bauteile vorgenommen ist, wobei die mechanische Verbindung in einem gegenüber Feuchtigkeit geschützten Abschnitt vorgenommen ist, und bei die Abdichtung der mechanischen Verbindung mittels eines Dichtelements auf der dem Spülrauminneren des Behandlungsbehälters zugewandten Seite erfolgt, derart, dass ein Feuchtigkeit ausgesetzter Zwischenraum kapilarspaltfrei ausgebildet ist. Die mechanische Verbindung kann in einem Bereich sich überlappender Randabschnitte der miteinander zu verbindenden Bauteile gebildet sein. Alternativ kann die mechanische Verbindung unter Verwendung eines Halteelements erfolgen, welches jeweils eine eigenständige mechanische Verbindung mit den Randabschnitten der zu verbindenden Bauteile aufweist.

Die Druckschrift DE 10 2010 038 477 A1 offenbart eine Geschirrspülmaschine, insbesondere eine Haushaltsgeschirrspülmaschine, mit einem im Betrieb zumindest Wasser führenden Spülbehälter für eingebrachtes Gut, wobei der Spülbehälter zumindest eine ein- oder mehrstückige Bodeneinheit sowie eine ein- oder mehrstückige, mit der Bodeneinheit in montierter Stellung verbundene Haubeneinheit aufweist und wobei Bodeneinheit und Haubeneinheit gegeneinander abgedichtet sind. Es ist zumindest eine in montierter Stellung zwischen Bodeneinheit und Haubeneinheit lang erstreckte Dichtung lediglich an der Bodeneinheit festgehalten und von dieser Halterung in Richtung der Haubeneinheit ausgreifend erstreckt. Die Dichtung kann mit ihrem ausgreifenden Teilbereich kraftschlüssig gegen die Haubeneinheit gepresst und/oder zumindest mechanisch fest an der Bodeneinheit gehalten sein.

Die Druckschrift DE 196 11 049 A1 offenbart eine Geschirrspülmaschine mit einem kastenförmigen Spülbehälter aus wenigstens zwei Blechteilen, von denen das eine Blechteil die beiden Seitenwände, die obere Wand und den Boden des Behälters und das andere Blechteil die Rückwand des Behälters bildet und die entlang ihren einander zugewandten Randzonen außen an dem Behälter angeordnete Flansche haben, an welchen sie durch Schweißen miteinander verbunden sind, wobei die Flansche der Rückwand in demontiertem Zustand über die Flansche der weiteren Teile des Behälters hinausragen und im Zusammenbau die überstehenden Teile der Flansche der Rückwand in Richtung auf die weiteren Teile des Behälters und die Flansche der weiteren Teile des Behälters übergreifend umgebogen sind.

Die Druckschrift DE 196 11 055 A1 offenbart eine Geschirrspülmaschine mit einem Maschinensockel, auf welchem ein Spülbehälter aufsetzbar angeordnet ist, wobei der Spülbehälter an der Rückseite auf dem oberen Rand des Maschinensockels aufliegt.

Vor diesem Hintergrund besteht eine Aufgabe der vorliegenden Erfindung darin, eine verbesserte Haushaltsgeschirrspülmaschine zur Verfügung zu stellen.

Demgemäß wird eine Haushaltsgeschirrspülmaschine mit einem Spülbehälter und einem Basisträger, welcher einen nutenförmigen Aufnahmebereich mit einem Boden umfasst und welcher den Spülbehälter trägt, wobei der Spülbehälter einen Boden, einen mit dem Boden verbundenen Spülbehältermantel und eine sowohl mit dem Boden als auch mit dem Spülbehältermantel verbundene Rückwand umfasst, vorgeschlagen, wobei der Boden einen ersten Verbindungsflansch und die Rückwand einen zumindest abschnittsweise an dem ersten Verbindungsflansch des Bodens anliegenden zweiten Verbindungsflansch umfasst und wobei der zweite Verbindungsflansch der Rückwand einen Verformungsbereich aufweist. Der Verformungsbereich des zweiten Verbindungsflanschs der Rückwand ragt in Richtung auf den Boden des nutenförmigen Aufnahmebereichs des Basisträgers zu über den ersten Verbindungsflansch des Bodens hinaus und der Verformungsbereich des zweiten Verbindungsflanschs der Rückwand ist in einer von dem ersten Verbindungsflansch des Bodens weg orientierten Richtung derart umgebogen, dass der Verformungsbereich des zweiten Verbindungsflanschs der Rückwand an dem zweiten Verbindungsflansch der Rückwand anliegt.

Dadurch, dass der Verformungsbereich des zweiten Verbindungsflanschs der Rückwand in der von dem ersten Verbindungsflansch des Bodens weg orientierten Richtung und nicht in einer entgegengesetzten Richtung, das heißt, auf den ersten Verbindungsflansch des Bodens zu, umgebogen ist, kann der für die Verbindungsflansche erforderliche Bauraum reduziert werden. Hierdurch kann beispielsweise auf eine Veränderung der Position von in einem Basisträger der Haushaltsgeschirrspülmaschine aufgenommenen Komponenten verzichtet werden.

Darunter, dass der Verformungsbereich des zweiten Verbindungsflanschs der Rückwand in der von dem ersten Verbindungsflansch des Bodens weg orientierten Richtung umgebogen ist, ist zu verstehen, dass der Verformungsbereich des zweiten Verbindungsflanschs der Rückwand nicht in Richtung auf den ersten Verbindungsflansch des Bodens zu, sondern von diesem weg verformt ist. Hierdurch liegt der Verformungsbereich des zweiten Verbindungsflanschs der Rückwand nicht an dem ersten Verbindungsflansch des Bodens, sondern an dem zweiten Verbindungsflansch der Rückwand an. Das heißt, dann, wenn der Verformungsbereich des zweiten Verbindungsflanschs der Rückwand verformt ist, ist der zweite Verbindungsflansch der Rückwand zwischen dem Verformungsbereich des zweiten Verbindungsflanschs der Rückwand und dem ersten Verbindungsflansch des Bodens angeordnet. Hierdurch ergibt sich in dem Bereich der Verbindungsflansche eine dreifache Blechdicke. Dies erhöht die Steifigkeit in dem Bereich der Verbindungsflansche. Darunter, dass der zweite Verbindungsflansch der Rückwand mit seinem Verformungsbereich über den ersten Verbindungsflansch des Bodens hinausragt, ist insbesondere zu verstehen, dass der Verformungsbereich des zweiten Verbindungsflanschs der Rückwand in einer Richtung auf den Boden des nutenförmigen Aufnahmebereichs des Basisträgers der Haushaltsgeschirrspülmaschine hinzu über den ersten Verbindungsflansch des Bodens hinausragt.

Der Verformungsbereich ist Teil des zweiten Verbindungsflanschs der Rückwand. Der Verformungsbereich des zweiten Verbindungsflanschs der Rückwand kann von einem unverformten Zustand, in welchem der zweite Verbindungsflansch der Rückwand und der Verformungsbereich des zweiten Verbindungsflanschs der Rückwand eine gemeinsame Ebene bilden, in einen verformten Zustand verbracht werden, indem der Verformungsbereich des zweiten Verbindungsflanschs der Rückwand an dem zweiten Verbindungsflansch der Rückwand anliegt. Zwischen dem ersten Verbindungsflansch des Bodens und dem zweiten Verbindungsflansch der Rückwand kann eine Dichteinrichtung zum Abdichten des ersten Verbindungsflanschs des Bodens gegenüber dem zweiten Verbindungsflansch der Rückwand vorgesehen sein. Die Dichteinrichtung kann beispielsweise aus einem thermoplastischen Elastomer gefertigt sein. Zur Aufnahme der Dichteinrichtung kann an der Rückwand eine Nut vorgesehen sein.

Gemäß einer Ausführungsform ist der Spülbehältermantel einteilig ausgebildet und umfasst eine erste Seitenwand, eine zweite Seitenwand und eine zwischen der ersten Seitenwand und der zweiten Seitenwand angeordnete Decke.

Unter einteilig ist vorliegend zu verstehen, dass die erste Seitenwand, die zweite Seitenwand und die Decke ein materialeinstückiges Bauteil bilden. Beispielsweise ist der Spülbehältermantel ein einteiliger Blechabschnitt, welcher die erste Seitenwand, die zweite Seitenwand und die Decke umfasst. Der Spülbehältermantel kann eine U-förmige Geometrie aufweisen und ist auf dem Boden positioniert. Der Boden ist fest mit den Seitenwänden des Spülbehältermantels verbunden, beispielsweise gefalzt und/oder verschweißt. Die Rückwand ist fest mit dem Spülbehältermantel und dem Boden verbunden, beispielsweise gefalzt und/oder verschweißt.

Gemäß einer weiteren Ausführungsform ist der erste Verbindungsflansch des Bodens mit dem zweiten Verbindungsflansch der Rückwand punktverschweißt.

Hierdurch kann eine sichere Verbindung des ersten Verbindungsflanschs des Bodens mit dem zweiten Verbindungsflansch der Rückwand erreicht werden. Zum wasserdichten Abdichten des ersten Verbindungsflanschs des Bodens gegenüber dem zweiten Verbindungsflansch der Rückwand wird die zuvor erwähnte Dichteinrichtung verwendet.

Gemäß einer weiteren Ausführungsform weist der Verformungsbereich des zweiten Verbindungsflanschs der Rückwand Ausnehmungen, insbesondere tropfenförmige Ausnehmungen, auf.

Die Ausnehmungen sind an einem unteren Bereich der Rückwand vorgesehen und sind in einer Querrichtung der Rückwand gleichmäßig voneinander beabstandet angeordnet. Zwischen den Ausnehmungen sind fingerförmige Abschnitte vorgesehen, welche an dem zweiten Verbindungsflansch der Rückwand anliegen.

Gemäß einer weiteren Ausführungsform liegt der Verformungsbereich des zweiten Verbindungsflanschs der Rückwand in dem Bereich der Ausnehmungen an dem zweiten Verbindungsflansch der Rückwand an.

Das heißt, bevorzugt liegen nur die zuvor erwähnten fingerförmigen Abschnitte, welche zwischen den Ausnehmungen angeordnet sind, an dem zweiten Verbindungsflansch der Rückwand an. Durch die tropfenförmigen Ausnehmungen und die daraus resultierende offene Geometrie kann eine erhöhte Steifigkeit in dem Bereich der Verbindungsflansche erzielt werden.

Gemäß einer weiteren Ausführungsform sind in den Ausnehmungen des Verformungsbereichs des zweiten Verbindungsflanschs der Rückwand Befestigungspunkte, insbesondere Schweißpunkte, zum Verbinden des ersten Verbindungsflanschs des Bodens mit dem zweiten Verbindungsflansch der Rückwand vorgesehen.

Insbesondere ist jeder Ausnehmung ein derartiger Befestigungspunkt zugeordnet. Alternativ können jeder Ausnehmung auch mehrere Befestigungspunkte zugeordnet sein.

Gemäß einer weiteren Ausführungsform stützt der Verformungsbereich des zweiten Verbindungsflanschs der Rückwand sich auf dem Basisträger ab.

Der Basisträger ist vorzugsweise ein Kunststoffbauteil. Insbesondere ist der Basisträger ein Kunststoffspritzgussbauteil. Insbesondere stützt sich der Verformungsbereich des zweiten Verbindungsflanschs der Rückwand mit einer Auflagefläche auf dem Basisträger ab.

Gemäß einer weiteren Ausführungsform stützt sich der Verformungsbereich des zweiten Verbindungsflanschs der Rückwand an zwei voneinander beabstandet angeordneten Aufliegestellen auf dem Basisträger ab.

Vorzugsweise sind die Aufliegestellen seitlich an dem Basisträger vorgesehen. In dem Bereich der Aufliegestellen können sich der Verformungsbereich des zweiten Verbindungsflanschs der Rückwand und die Verbindungsflansche elastisch und/oder plastisch verformen, so dass eine Beschädigung des Basisträgers, beispielsweise bei einer starken Stoßbelastung, verhindert wird.

Gemäß einer weiteren Ausführungsform ist ein Befestigungsmittel, insbesondere eine Schraube, vorgesehen, welche durch einen in dem ersten Verbindungsflansch des Bodens und/oder dem zweiten Verbindungsflansch der Rückwand vorgesehenen Durchbruch hindurchgeführt und fest mit dem Basisträger verbunden ist, wobei der Spülbehälter sich nicht an dem Befestigungsmittel abstützt.

Bevorzugt ist eine Vielzahl, beispielsweise zwei, derartiger Befestigungsmittel vorgesehen. Insbesondere ist das Befestigungsmittel in den Basisträger eingeschraubt. Der Durchbruch ist insbesondere als Langloch ausgebildet. Der Durchbruch ist dabei so bemessen, dass das Befestigungsmittel eine Wandung des Durchbruchs nie kontaktiert. Hierdurch wird zuverlässig verhindert, dass sich der Spülbehälter an dem Befestigungsmittel abstützt. Dadurch ist stets gewährleistet, dass sich der Spülbehälter nur auf dem Basisträger abstützt. Mit Hilfe des Befestigungsmittels und des Durchbruchs kann eine schwimmende Lagerung des Spülbehälters an der Rückwand erreicht werden. Eine direkte Krafteinleitung von dem Spülbehälter in das Befestigungsmittel und von diesem in den Basisträger wird verhindert. Hierdurch kann ein Brechen des Basisträgers und/oder eine Rissbildung in dem Basisträger zuverlässig vermieden werden.

Gemäß einer weiteren Ausführungsform sind der erste Verbindungsflansch des Bodens und der zweite Verbindungsflansch der Rückwand in dem nutförmigen Aufnahmebereich des Basisträgers aufgenommen sind, wobei der Verformungsbereich des zweiten Verbindungsflanschs der Rückwand sich auf dem Boden des Aufnahmebereichs abstützt.

Der Aufnahmeabschnitt ist insbesondere nutförmig ausgebildet. Der Verformungsbereich des zweiten Verbindungsflanschs der Rückwand stützt sich mit seiner Auflagefläche auf dem Boden ab.

Weitere mögliche Implementierungen der Haushaltsgeschirrspülmasche umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Haushaltsgeschirrspülmaschine hinzufügen.

Weitere vorteilhafte Ausgestaltungen und Aspekte der Haushaltsgeschirrspülmaschine sind Gegenstand der Unteransprüche sowie der im Folgenden beschriebenen Ausführungsbeispiele der Haushaltsgeschirrspülmaschine. Im Weiteren wird die Haushaltsgeschirrspülmaschine anhand von bevorzugten Ausführungsformen unter Bezugnahme auf die beigelegten Figuren näher erläutert.

Es zeigen
- Fig. 1: eine schematische perspektivische Ansicht einer Ausführungsform einer Haushaltsgeschirrspülmaschine;
- Fig. 2: eine schematische perspektivische Teilschnittansicht der Haushaltsgeschirrspülmaschine gemäß Fig. 1;
- Fig. 3: eine schematische perspektivische Ansicht einer Ausführungsform einer Rückwand für einen Spülbehälter der Haushaltsgeschirrspülmaschine gemäß Fig. 1;
- Fig. 4: die Detailansicht IV gemäß Fig. 3;
- Fig. 5: eine schematische Teilschnittansicht der Haushaltsgeschirrspülmaschine gemäß Fig. 1;
- Fig. 6: eine weitere schematische Teilschnittansicht der Haushaltsgeschirrspülmaschine gemäß Fig. 1;
- Fig. 7: eine weitere schematische Teilschnittansicht der Haushaltsgeschirrspülmaschine gemäß Fig. 1; und
- Fig. 8: eine weitere schematische Teilschnittansicht der Haushaltsgeschirrspülmaschine gemäß Fig. 1.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Ausführungsform einer Haushaltsgeschirrspülmaschine 1. Die Haushaltsgeschirrspülmaschine 1 umfasst einen Spülbehälter 2, welcher durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 ist vorzugsweise quaderförmig. Der Spülbehälter 2 kann in einem Gehäuse der Haushaltsgeschirrspülmaschine 1 angeordnet sein. Der Spülbehälter 2 und die Tür 3 können einen Spülraum 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstahlblech gefertigt sein. Eine erste Seitenwand 10, eine zweite Seitenwand 11 und die zwischen der ersten Seitenwand 10 und der zweiten Seitenwand 11 angeordnete Decke 8 sind einteilig, insbesondere materialeinstückig, ausgebildet und bilden einen Spülbehältermantel 12 des Spülbehälters 2. Der Spülbehältermantel 12, die Rückwand 9 und der Boden 7 sind voneinander getrennt gefertigte Bauteile, welche jedoch wasserdicht miteinander verbunden sind.

Die Haushaltsgeschirrspülmaschine 1 weist beispielsweise ferner zumindest eine Spülgutaufnahme 13 bis 15 auf. Vorzugsweise können mehrere, beispielsweise drei, Spülgutaufnahmen 13 bis 15 vorgesehen sein, wobei die Spülgutaufnahme 13 eine untere Spülgutaufnahme oder ein Unterkorb, die Spülgutaufnahme 14 eine obere Spülgutaufnahme oder ein Oberkorb und die Spülgutaufnahme 15 eine Besteckschublade sein kann. Wie die Fig. 1 weiterhin zeigt, sind die Spülgutaufnahmen 13 bis 15 übereinander in dem Spülbehälter 2 angeordnet. Jede Spülgutaufnahme 13 bis 15 ist wahlweise in den Spülbehälter 2 hinein- oder aus diesem herausverlagerbar. Insbesondere ist jede Spülgutaufnahme 13 bis 15 in einer Einschubrichtung E (Pfeil) in den Spülbehälter 2 hineinschiebbar und entgegen der Einschubrichtung E (Pfeil) in einer Auszugsrichtung A (Pfeil) aus dem Spülbehälter 2 herausziehbar.

Die Fig. 2 zeigt eine schematische perspektivische Teilschnittansicht der Haushaltsgeschirrspülmaschine 1. Die Haushaltsgeschirrspülmaschine 1 umfasst neben dem Spülbehälter 2 einen Basisträger 16, welcher den Spülbehälter 2 trägt. Der Basisträger 16 ist vorzugsweise aus einem Kunststoffmaterial gefertigt. Insbesondere ist der Basisträger 16 ein Kunststoffspritzgussbauteil. Der Basisträger 16 umfasst einen nutförmigen Aufnahmebereich 17 mit einem Boden 18.

Wie die Fig. 2 ferner zeigt, umfasst der Boden 7 einen abgekanteten, insbesondere um 90° relativ zu dem Boden 7 gebogenen, ersten Verbindungsflansch 19. Die Rückwand 9 umfasst einen zu dem ersten Verbindungsflansch 19 des Bodens 7 korrespondierenden zweiten Verbindungsflansch 20 der Rückwand 9. Der zweite Verbindungsflansch 20 der Rückwand 9 liegt zumindest abschnittsweise an dem ersten Verbindungsflansch 19 des Bodens 7 an. Der zweite Verbindungsflansch 20 der Rückwand 9 umfasst einen Verformungsbereich 21, welcher so gebogen ist, dass der Verformungsbereich 21 an dem zweiten Verbindungsflansch 20 der Rückwand 9 selbst anliegt. Insbesondere liegt der Verformungsbereich 21 des zweiten Verbindungsflanschs 20 der Rückwand 9 nicht an dem ersten Verbindungsflansch 19 des Bodens 7 an.

Wie die Fig. 2 zeigt, ragt der zweite Verbindungsflansch 20 der Rückwand 9 in Richtung auf den Boden 18 des nutförmigen Aufnahmebereichs 17 des Basisträgers 16 zu über den ersten Verbindungsflansch 19 des Bodens 7 hinaus. Das heißt, der zweite Verbindungsflansch 20 der Rückwand 9, und insbesondere der Verformungsbereich 21 des zweiten Verbindungsflanschs 20 der Rückwand 9, ist in Richtung auf den Boden 18 hinzu länger als der erste Verbindungsflansch 19 des Bodens 7. Der Verformungsbereich 21 des zweiten Verbindungsflanschs 20 der Rückwand 9 ist in einer von dem ersten Verbindungsflansch 19 des Bodens 7 weg orientierten Richtung R (Pfeil) derart umgebogen, dass der Verformungsbereich 21 des zweiten Verbindungsflanschs 20 der Rückwand 9 an dem zweiten Verbindungsflansch 20 der Rückwand 9 anliegt. Das heißt, der Verformungsbereich 21 des zweiten Verbindungsflanschs 20 der Rückwand 9 ist nicht in Richtung auf den ersten Verbindungsflansch 19 des Bodens 7 hinzu, sondern von diesem weg gebogen.

Dadurch, dass der Verformungsbereich 21 des zweiten Verbindungsflanschs 20 der Rückwand 9 auf dem zweiten Verbindungsflansch 20 der Rückwand 9 aufliegt, ergibt sich dort, wo der Verformungsbereich 21 des zweiten Verbindungsflanschs 20 der Rückwand 9, der zweite Verbindungsflansch 20 der Rückwand 9 und der erste Verbindungsflansch 19 des Bodens 7 aufeinander angeordnet sind, eine dreifache Blechdicke. Hierdurch kann eine besonders hohe Steifigkeit erzielt werden. Der zweite Verbindungsflansch 20 der Rückwand 9 ist somit zwischen dem ersten Verbindungsflansch 19 des Bodens 7 und dem Verformungsbereich 21 des zweiten Verbindungsflanschs 20 der Rückwand 9 positioniert. Der Verformungsbereich 21 des zweiten Verbindungsflanschs 20 der Rückwand 9 stützt sich insbesondere mit einer Auflagefläche 22 auf den Boden 18 des nutförmigen Aufnahmebereichs 17 ab.

Vorzugsweise ist der erste Verbindungsflansch 19 des Bodens 7 mit dem zweiten Verbindungsflansch 20 der Rückwand 9 verschweißt, insbesondere punktverschweißt. Zum wasserdichten Abdichten des ersten Verbindungsflanschs 19 des Bodens 7 gegenüber dem zweiten Verbindungsflansch 20 der Rückwand 9 und auch zum Abdichten der Rückwand 9 gegenüber dem Spülbehältermantel 12 ist eine Dichteinrichtung 23 vorgesehen. Zum Aufnehmen der Dichteinrichtung 23 kann an der Rückwand 9 eine Nut 24 eingeprägt sein. Die Dichteinrichtung 23 ist vorzugsweise eine Dichtschnur. Die Dichteinrichtung 23 kann beispielsweise aus einem thermoplastischen Elastomer, insbesondere aus einem thermoplastischen Polyurethan, gefertigt sein. Eine in der Fig. 2 mit dem Bezugszeichen L (Doppelpfeil) bezeichnete Längsrichtung des Spülbehälters 2 ist senkrecht zu der Rückwand 9 orientiert.

Im Vergleich zu einer Anordnung, bei welcher der Verformungsbereich 21 des zweiten Verbindungsflanschs 20 der Rückwand 9 nicht in der Richtung R (Pfeil) von dem ersten Verbindungsflansch 19 des Bodens 7 weg, sondern auf diesen zu umgebogen ist, kann eine reduzierte Bauhöhe der Verbindungsflansche 19, 20 erzielt werden. Hierdurch kann eine Platzersparnis erreicht werden. Dadurch kann beispielsweise Platz für in dem Basisträger 16 befindliche Bauteile geschaffen werden. Durch die reduzierte Bauhöhe wird darüber hinaus die Kerbwirkung an dem Boden 18 des nutförmigen Aufnahmebereichs 17 des Basisträgers 16 reduziert. Ein Brechen des Basisträgers 16 und/oder eine Rissbildung in demselben wird verhindert.

Die Fig. 3 zeigt eine schematische perspektivische Ansicht einer Ausführungsform der Rückwand 9. Die Fig. 4 zeigt die Detailansicht IV gemäß der Fig. 3. Wie die Fig. 4 zeigt, umfasst der Verformungsbereich 21 des zweiten Verbindungsflanschs 20 der Rückwand 9 eine Vielzahl an Ausnehmungen 25, von denen in der Fig. 4 jedoch nur eine mit einem Bezugszeichen versehen ist. Die Ausnehmungen 25 sind in einer Querrichtung Q (Doppelpfeil) der Rückwand 9 beziehungsweise des Spülbehälters 2 gleichmäßig voneinander beabstandet angeordnet. Die Ausnehmungen 25 sind insbesondere tropfenförmig. Zwischen den Ausnehmungen 25 sind fingerförmige Abschnitte 26 des Verformungsbereichs 21 des zweiten Verbindungsflanschs 20 der Rückwand 9 derart vorgesehen, dass die Abschnitte 26 und die Ausnehmungen 25 abwechselnd angeordnet sind.

Der Verformungsbereich 21 des zweiten Verbindungsflanschs 20 der Rückwand 9 liegt insbesondere nur mit den fingerförmigen Abschnitten 26 an dem zweiten Verbindungsflansch 20 der Rückwand 9 an. Die offene tropfenförmige Geometrie der Ausnehmungen 25 ermöglicht im Vergleich zu einer geschlossenen Geometrie ohne derartige Ausnehmungen 25 aufgrund ihrer Versteifungswirkung die Aufnahme höherer Kräfte. In den Ausnehmungen 25 sind Befestigungspunkte 27, insbesondere Schweißpunkte, vorgesehen, um den ersten Verbindungsflansch 19 des Bodens 7 mit dem zweiten Verbindungsflansch 20 der Rückwand 9 zu verbinden. Wie die Fig. 4 zeigt, umfasst die Rückwand 9 neben dem zweiten Verbindungsflansch 20 der Rückwand 9 noch weitere Verbindungsflansche 28 bis 30. Diese Verbindungsflansche 28 bis 30 sind jedoch nicht in der Richtung R (Pfeil) umgekantet, sondern entgegengesetzt zu dieser. Mit Hilfe der Verbindungsflansche 29 bis 30 ist die Rückwand 9 mit dem Spülbehältermantel 12 verbunden.

Die Fig. 5 zeigt eine schematische Teilschnittansicht der Haushaltsgeschirrspülmaschine 1 in einer Blickrichtung von hinten auf dieselbe. Wie die Fig. 5 zeigt, liegt der Verformungsbereich 21 des zweiten Verbindungsflanschs 20 der Rückwand 9 mit seiner Auflagefläche 22 auf einer korrespondierenden Aufliegestelle 31 des Bodens 18 des nutförmigen Aufnahmebereichs 17 auf. Vorzugsweise sind zwei derartige Aufliegestellen 31 vorgesehen, welche voneinander beabstandet angeordnet sind. Zwischen den Aufliegestellen 31 ist die Auflagefläche 22 nicht abgestützt. In dem Bereich der Aufliegestellen 31 kann sich der Verformungsbereich 21 des zweiten Verbindungsflanschs 20 der Rückwand 9 und/oder die Verbindungsflansche 19, 20 elastisch und/oder plastisch verformen. Hierdurch wird eine Beschädigung des Basisträgers 16, beispielsweise bei einer unsachgemäßen Lieferung der Haushaltsgeschirrspülmaschine 1 und einer daraus resultierenden starken Stoßbelastung, verhindert.

Wie die Fig. 5 weiterhin zeigt, ist an der Rückwand ein Durchbruch 32 vorgesehen. Der Durchbruch 32 durchbricht den ersten Verbindungsflansch 19 des Bodens 7 und/oder den zweiten Verbindungsflansch 20 der Rückwand 9. Der Durchbruch 32 ist insbesondere als Langloch ausgebildet, welches sich in der Querrichtung Q (Doppelpfeil) erstreckt. Durch den Durchbruch 32 hindurchgeführt ist ein Befestigungsmittel 33, welches eine Wandung des Durchbruchs 32 jedoch nicht kontaktiert. Hierzu werden die Abmessungen des Durchbruchs 32 in der Querrichtung Q (Doppelpfeil) und in einer Hochrichtung H (Doppelpfeil) so gewählt, dass das Befestigungsmittel 33, welches vorzugsweise als Schraube ausgebildet ist, die Wandung des Durchbruchs 32 weder beim Transport noch im Betrieb der Haushaltsgeschirrspülmaschine 1 kontaktiert. Das heißt, der Spülbehälter 2 stützt sich nicht an dem Befestigungsmittel 33 sondern nur an dem Basisträger 16 ab. Hierdurch wird eine schwimmende Lagerung erreicht.

Die Fig. 6 bis Fig. 8 zeigen verschiedene Detailansichten des durch den Durchbruch 32 hindurchgeführten Befestigungsmittels 33. Das Befestigungsmittel 33 ist in den Basisträger 16 eingeschraubt. Hierzu kann an dem Basisträger 16 ein Aufnahmeabschnitt 34, insbesondere ein Innengewinde, vorgesehen sein. In den Aufnahmeabschnitt 34 ist das Befestigungsmittel 33 eingeschraubt. Das Befestigungsmittel 33 ist durch den nutförmigen Aufnahmebereich 17 des Basisträgers 16 hindurchgeführt. Der Spülbehälter 2, und insbesondere die Rückwand 9, kontaktiert, wie zuvor erwähnt, das Befestigungsmittel 33 nicht. Hierdurch ist gewährleistet, dass sich der Verformungsbereich 21 des zweiten Verbindungsflanschs 20 der Rückwand 9 stets nur auf dem Basisträger 16 abstützt.

Die Haushaltsgeschirrspülmaschine 1 weist die folgenden Vorteile auf. Die Position einer Wasserstoppvorrichtung kann in dem Basisträger 16 unverändert bleiben. Durch die gekürzte Geometrie, welche sich daraus ergibt, dass der Verformungsbereich 21 des zweiten Verbindungsflanschs 20 der Rückwand 9 in der Richtung R (Pfeil) von dem ersten Verbindungsflansch 19 des Bodens 7 weg gebogen ist, erhöht sich das Gewicht der Haushaltsgeschirrspülmaschine 1 nicht. Mit Hilfe der tropfenförmigen Ausnehmungen 25 kann die Kraftübertragung optimiert werden, und ein Umknicken der Rückwand 9 in dem Bereich der Verbindungsflansche 19, 20 wird verhindert. Durch die dreilagige Anordnung der beiden Verbindungsflansche 19, 20 und des Verformungsbereichs 21 des zweiten Verbindungsflanschs 20 der Rückwand 9 ergibt sich eine zusätzliche Versteifung. Eine weitere Erhöhung der Steifigkeit wird durch die gekürzte Höhe der Verbindungsflansche 19, 20 erreicht.

Die abgerundete Geometrie des zweiten Verbindungsflanschs 20 der Rückwand 9 unterstützt eine Fügebewegung während des Einschwenkens des Spülbehälters 2 in den Basisträger 16. Die schwimmende Lagerung des Spülbehälters 2 in der Querrichtung Q (Doppelpfeil) und in der Hochrichtung H (Doppelpfeil) in dem Bereich des Durchbruchs 32 ist für den Toleranzausgleich notwendig und damit Bestandteil für ein Festlager in dem Bereich einer Rahmen- und/oder Scharnierverbindung der Haushaltsgeschirrspülmaschine 1. In der Längsrichtung L (Doppelpfeil) wirkende Kräfte deformieren zunächst die Rückwand 9, wodurch die Kräfte absorbiert werden, bevor die vollständigen Kräfte auf den Basisträger 16 wirken. Hierdurch wird eine Rissbildung in dem Basisträger 16 verhindert.

Obwohl die vorliegende Erfindung anhand von Ausführungsbeispielen beschrieben wurde, ist sie vielfältig modifizierbar.

### Verwendete Bezugszeichen

- 1: Haushaltsgeschirrspülmaschine
- 2: Spülbehälter
- 3: Tür
- 4: Spülraum
- 5: Schwenkachse
- 6: Beschickungsöffnung
- 7: Boden
- 8: Decke
- 9: Rückwand
- 10: Seitenwand
- 11: Seitenwand
- 12: Spülbehältermantel
- 13: Spülgutaufnahme
- 14: Spülgutaufnahme
- 15: Spülgutaufnahme
- 16: Basisträger
- 17: Nutförmiger Aufnahmebereich
- 18: Boden
- 19: Verbindungsflansch des Bodens
- 20: Verbindungsflansch der Rückwand
- 21: Verformungsbereich des Verbindungsflanschs der Rückwand
- 22: Auflagefläche
- 23: Dichteinrichtung
- 24: Nut
- 25: Ausnehmung
- 26: Abschnitt
- 27: Befestigungspunkt
- 28: Verbindungsflansch
- 29: Verbindungsflansch
- 30: Verbindungsflansch
- 31: Aufliegestelle
- 32: Durchbruch
- 33: Befestigungsmittel
- 34: Aufnahmeabschnitt

- A: Auszugsrichtung (Pfeil)
- E: Einschubrichtung (Pfeil)
- H: Hochrichtung (Doppelpfeil)
- L: Längsrichtung (Doppelpfeil)
- Q: Querrichtung (Doppelpfeil)
- R: Richtung (Pfeil)

## Patentansprüche

1. Haushaltsgeschirrspülmaschine (1) mit einem Spülbehälter (2) und einem Basisträger (16), welcher einen nutförmigen Aufnahmebereich (17) mit einem Boden (18) umfasst und welcher den Spülbehälter (2) trägt, wobei der Spülbehälter einen Boden (7), einen mit dem Boden (7) verbundenen Spülbehältermantel (12) und eine sowohl mit dem Boden (7) als auch mit dem Spülbehältermantel (12) verbundene Rückwand (9) umfasst, wobei der Boden (7) einen ersten Verbindungsflansch (19) und die Rückwand (9) einen zumindest abschnittsweise an dem ersten Verbindungsflansch (19) des Bodens (7) anliegenden zweiten Verbindungsflansch (20) umfasst und wobei der zweite Verbindungsflansch (20) der Rückwand (9) einen Verformungsbereich (21) aufweist, wobei
- der Verformungsbereich (21) des zweiten Verbindungsflanschs (20) der Rückwand (9) in Richtung auf den Boden (18) des nutförmigen Aufnahmebereichs (17) des Basisträgers (16) zu über den ersten Verbindungsflansch (19) des Bodens (7) hinausragt und
- der Verformungsbereich (21) des zweiten Verbindungsflanschs (20) der Rückwand (9) in einer von dem ersten Verbindungsflansch (19) des Bodens (7) weg orientierten Richtung (R) derart umgebogen ist, dass der Verformungsbereich (21) des zweiten Verbindungsflanschs (20) der Rückwand (9) an dem zweiten Verbindungsflansch (20) der Rückwand (9) anliegt.

2. Haushaltsgeschirrspülmaschine (1) nach Anspruch 1, **dadurch gekennzeichnet, dass** der Spülbehältermantel (12) einteilig ausgebildet ist und eine erste Seitenwand (10), eine zweite Seitenwand (11) und eine zwischen der ersten Seitenwand (10) und der zweiten Seitenwand (11) angeordnete Decke (8) umfasst.

3. Haushaltsgeschirrspülmaschine (1) nach Anspruch 1 oder 2, **dadurch gekennzeichnet, dass** der erste Verbindungsflansch (19) des Bodens (7) mit dem zweiten Verbindungsflansch (20) der Rückwand (9) punktverschweißt ist.

4. Haushaltsgeschirrspülmaschine (1) nach Anspruch 1, 2 oder 3, **dadurch gekennzeichnet, dass** der Verformungsbereich (21) des zweiten Verbindungsflanschs (20) der Rückwand (9) Ausnehmungen (25), insbesondere tropfenförmige Ausnehmungen, aufweist.

5. Haushaltsgeschirrspülmaschine (1) nach Anspruch 4, **dadurch gekennzeichnet, dass** der Verformungsbereich (21) des zweiten Verbindungsflanschs (20) der Rückwand (9) in dem Bereich der Ausnehmungen (25) an dem zweiten Verbindungsflansch (20) der Rückwand (9) anliegt.

6. Haushaltsgeschirrspülmaschine (1) nach Anspruch 4 oder 5, **dadurch gekennzeichnet, dass** in den Ausnehmungen (25) des Verformungsbereichs (21) des zweiten Verbindungsflanschs (20) der Rückwand (9) Befestigungspunkte (27), insbesondere Schweißpunkte, zum Verbinden des ersten Verbindungsflanschs (19) des Bodens (7) mit dem zweiten Verbindungsflansch (20) der Rückwand (9) vorgesehen sind.

7. Haushaltsgeschirrspülmaschine (1) nach einem der vorhergehenden Ansprüche, **dadurch gekennzeichnet, dass** der Verformungsbereich (21) des zweiten Verbindungsflanschs (20) der Rückwand (9) sich auf dem Basisträger (16) abstützt.

8. Haushaltsgeschirrspülmaschine (1) nach einem der vorhergehenden Ansprüche, **dadurch gekennzeichnet, dass** der Verformungsbereich (21) des zweiten Verbindungsflanschs (20) der Rückwand (9) sich an zwei voneinander beabstandet angeordneten Aufliegestellen (31) auf dem Basisträger (16) abstützt.

9. Haushaltsgeschirrspülmaschine (1) nach einem der vorhergehenden Ansprüche, **dadurch gekennzeichnet, dass** ein Befestigungsmittel (33), insbesondere eine Schraube, vorgesehen ist, welche durch eine in dem ersten Verbindungsflansch (19) des Bodens (7) und/oder dem zweiten Verbindungsflansch (20) der Rückwand (9) vorgesehenen Durchbruch (32) hindurchgeführt und fest mit dem Basisträger (16) verbunden ist, wobei der Spülbehälter (2) sich nicht an dem Befestigungsmittel (33) abstützt.

10. Haushaltsgeschirrspülmaschine (1) nach einem der vorhergehenden Ansprüche, **dadurch gekennzeichnet, dass** der erste Verbindungsflansch (19) des Bodens (7) und der zweite Verbindungsflansch (20) der Rückwand (9) in dem nutförmigen Aufnahmebereich (17) des Basisträgers (16) aufgenommen sind, wobei der Verformungsbereich (21) des zweiten Verbindungsflanschs (20) der Rückwand (9) sich auf dem Boden (18) des nutförmigen Aufnahmebereichs (17) abstützt.

## Claims

1. Household dishwasher (1) with a dishwasher cavity (2) and a base support (16), which comprises a groove-shaped receiving region (17) with a base (18) and which supports the dishwasher cavity (2), wherein the dishwasher cavity comprises a base (7), a dishwasher cavity casing (12) connected to the base (7) and a rear wall (9) connected both to the base (7) and also to the dishwasher cavity casing (12), wherein the base (7) comprises a first connection flange (19) and the rear wall (9) comprises a second connection flange (20) that rests against the first connection flange (19) of the base (7) at least in sections and wherein the second connection flange (20) of the rear wall (9) has a deformation region (21), wherein
- the deformation region (21) of the second connection flange (20) of the rear wall (9) projects in the direction onto the base (18) of the groove-shaped receiving region (17) of the base support (16) to beyond the first connection flange (19) of the base (7) and
- the deformation region (21) of the second connection flange (20) of the rear wall (9) is bent in a direction (R) oriented away from the first connection flange (19) of the base (7) in such a way that the deformation region (21) of the second connection flange (20) of the rear wall (9) rests against the second connection flange (20) of the rear wall (9).

2. Household dishwasher (1) according to claim 1, **characterised in that** the dishwasher cavity casing (12) is embodied in one piece and comprises a first side wall (10), a second side wall (11) and a ceiling (8) arranged between the first side wall (10) and the second side wall (11).

3. Household dishwasher (1) according to claim 1 or 2, **characterised in that** the first connection flange (19) of the base (7) is point-welded to the second connection flange (20) of the rear wall (9).

4. Household dishwasher (1) according to claim 1, 2 or 3, **characterised in that** the deformation region (21) of the second connection flange (20) of the rear wall (9) has cut-outs (25), in particular drop-shaped cut-outs.

5. Household dishwasher (1) according to claim 4, **characterised in that** the deformation region (21) of the second connection flange (20) of the rear wall (9) in the region of the cut-outs (25) rests against the second connection flange (20) of the rear wall (9).

6. Household dishwasher (1) according to claim 4 or 5, **characterised in that** fastening points (27), in particular welded points, are provided in the cut-outs (25) of the deformation region (21) of the second connection flange (20) of the rear wall (9) for connecting the first connection flange (19) of the base (7) to the second connection flange (20) of the rear wall (9).

7. Household dishwasher (1) according to one of the preceding claims, **characterised in that** the deformation region (21) of the second connection flange (20) of the rear wall (9) rests on the base support (16).

8. Household dishwasher (1) according to one of the preceding claims, **characterised in that** the deformation region (21) of the second connection flange (20) of the rear wall (9) rests on two contact points (31) arranged at a distance from one another on the base support (16).

9. Household dishwasher (1) according to one of the preceding claims, **characterised in that** a fastening means (33) is provided, in particular a screw, which passes through a passage (32) provided in the first connection flange (19) of the base (7) and/or the second connection flange (20) of the rear wall (9) and is fixedly connected to the base support (16), wherein the dishwasher cavity (2) does not rest on the fastening means (33).

10. Household dishwasher (1) according to one of the preceding claims, **characterised in that** the first connection flange (19) of the base (7) and the second connection flange (20) of the rear wall (9) are received in the groove-shaped receiving region (17) of the base support (16), wherein the deformation region (21) of the second connection flange (20) of the rear wall (9) rests against the base (18) of the groove-shaped receiving region (17).

## Revendications

1. Lave-vaisselle (1) à usage domestique comprenant une cuve de lavage (2) et un support de base (16) lequel comprend une zone de logement (17) en forme de rainure comprenant un fond (18) et lequel porte la cuve de lavage (2), dans lequel la cuve de lavage comprend un fond (7), une enveloppe (12) de cuve de lavage reliée au fond (7), et une paroi arrière (9) reliée aussi bien au fond (7) qu'à l'enveloppe (12) de cuve de lavage, dans lequel le fond (7) comprend une première bride de raccordement (19) et la paroi arrière (9) comprend une deuxième bride de raccordement (20) adjacente, au moins par sections, à la première bride de raccordement (19) du fond (7), et dans lequel la deuxième bride de raccordement (20) de la paroi arrière (9) présente une zone de déformation (21),
dans lequel
- la zone de déformation (21) de la deuxième bride de raccordement (20) de la paroi arrière (9) fait saillie au-delà de la première bride de raccordement (19) du fond (7) en direction du fond (18) de la zone de logement (17) en forme de rainure du support de base (16), et
- la zone de déformation (21) de la deuxième bride de raccordement (20) de la paroi arrière (9) est arquée dans une direction (R) orientée en s'éloignant de la première bride de raccordement (19) du fond (7) de manière à ce que la zone de déformation (21) de la deuxième bride de raccordement (20) de la paroi arrière (9) soit adjacente à la deuxième bride de raccordement (20) de la paroi arrière (9).

2. Lave-vaisselle (1) à usage domestique selon la revendication 1, **caractérisé en ce que** l'enveloppe (12) de cuve de lavage est réalisée d'une seule pièce et comprend une première paroi latérale (10), une deuxième paroi latérale (11) et un plafond (8) disposé entre la première paroi latérale (10) et la deuxième paroi latérale (11).

3. Lave-vaisselle (1) à usage domestique selon la revendication 1 ou 2, **caractérisé en ce que** la première bride de raccordement (19) du fond (7) est soudée par points à la deuxième bride de raccordement (20) de la paroi arrière (9).

4. Lave-vaisselle (1) à usage domestique selon la revendication 1, 2 ou 3, **caractérisé en ce que** la zone de déformation (21) de la deuxième bride de raccordement (20) de la paroi arrière (9) présente des évidements (25), notamment des évidements en forme de gouttes.

5. Lave-vaisselle (1) à usage domestique selon la revendication 4, **caractérisé en ce que** la zone de déformation (21) de la deuxième bride de raccordement (20) de la paroi arrière (9) est adjacente à la deuxième bride de raccordement (20) de la paroi arrière (9) dans la partie des évidements (25).

6. Lave-vaisselle (1) à usage domestique selon la revendication 4 ou 5, **caractérisé en ce que** dans les évidements (25) de la zone de déformation (21) de la deuxième bride de raccordement (20) de la paroi arrière (9) sont ménagés des points de fixation (27), notamment des points de soudure, destinés à relier la première bride de raccordement (19) du fond (7) à la deuxième bride de raccordement (20) de la paroi arrière (9).

7. Lave-vaisselle (1) à usage domestique selon l'une quelconque des revendications précédentes, **caractérisé en ce que** la zone de déformation (21) de la deuxième bride de raccordement (20) de la paroi arrière (9) s'appuie sur le support de base (16).

8. Lave-vaisselle (1) à usage domestique selon l'une quelconque des revendications précédentes, **caractérisé en ce que** la zone de déformation (21) de la deuxième bride de raccordement (20) de la paroi arrière (9) s'appuie sur le support de base (16) à deux points d'appui (31) disposés à distance l'un de l'autre.

9. Lave-vaisselle (1) à usage domestique selon l'une quelconque des revendications précédentes, **caractérisé en ce qu'**un moyen de fixation (33), notamment une vis est ménagée, laquelle est menée à travers un passage (32) ménagé dans la première bride de raccordement (19) du fond (7) et/ou dans la deuxième bride de raccordement (20) de la paroi arrière (9), et est fixée de manière fixe au support de base (16), la cuve de lavage (2) ne s'appuyant pas sur le moyen de fixation (33).

10. Lave-vaisselle (1) à usage domestique selon l'une quelconque des revendications précédentes, **caractérisé en ce que** la première bride de raccordement (19) du fond (7) et la deuxième bride de raccordement (20) de la paroi arrière (9) sont logées dans la zone de logement (17) en forme de rainure du support de base (16), dans lequel la zone de déformation (21) de la deuxième bride de raccordement (20) de la paroi arrière (9) s'appuie sur le fond (18) de la zone de logement (17) en forme de rainure.
